# FASCICULE DE BREVET EUROPEEN

(11) **EP 4 051 975 B1**
(45) Date de publication et mention de la délivrance du brevet: **17.12.2025**
(21) Numéro de dépôt: 20793758.2
(22) Date de dépôt: 07.10.2020
(51) Int. Cl.: F27D 21/02, F27B 9/40, F27D 19/00, F27B 9/20

(54) **DISPOSITIF ET PROCÉDÉ DE PILOTAGE D'UN FOUR DE RECHAUFFAGE**
VORRICHTUNG UND VERFAHREN ZUM STEUERN EINES WIEDERERWÄRMUNGSOFENS
DEVICE AND METHOD FOR CONTROLLING A REHEATING FURNACE

(30) Priorité: 28.10.2019 FR 1912077
(43) Date de publication de la demande: 07.09.2022
(73) Titulaire: Fives Stein, 94700 Maisons Alfort (FR)
(72) Inventeur: CHAN, Yee Yuen, 94700 MAISONS-ALFORT (FR); MAGALHAES, Jean-Luc, 78490 BOISSY-SANS-AVOIR (FR)
(74) Mandataire: Novagraaf Group
(86) Numéro de dépôt international: PCT/FR2020/051762
(87) Numéro de publication internationale: WO 2021/084174

(56) Documents cités:
- WO-A1-2016/125096
- KR-A- 20190 070 675
- KR-B1- 101 424 484
- US-A1- 2019 322 562

## Description

### Désignation du domaine technique concerné

L'invention se rapporte à un dispositif et un procédé de pilotage d'un four de réchauffage de produits sidérurgiques. Il s'applique notamment pour le réchauffage de produits longs et plus particulièrement pour des produits plats, notamment des brames. Le dispositif et le procédé selon l'invention permettent de quantifier la perte au feu totale liée au réchauffage d'un produit dans le four, en déterminant la quantité de calamine qui est tombée dans le four et celle qui est retirée par une décalamineuse située en aval du four dans le sens de déplacement du produit. Ils permettent également d'optimiser le fonctionnement du four et de réduire cette perte au feu.

### Problèmes techniques auxquels répond l'invention

En amont des laminoirs à chaud de semi-produits sidérurgiques tels que billettes, blooms ou brames, on trouve des fours de réchauffage. En leur sein, le métal est chauffé à une température élevée dans un four de réchauffage pour faciliter l'opération de laminage. Les critères importants de ce processus de réchauffage et de laminage sont la qualité du produit laminé, la productivité de l'installation et son coût d'exploitation.

Dans ces fours de réchauffage, on trouve traditionnellement de nombreux brûleurs situés le long des parois latérales du four, parfois également en voûte, pour assurer la fonction de chauffage. Leur alimentation en combustible est principalement constituée de gaz naturel, de LPG ou de fuel liquide. Toutefois, avec l'augmentation du prix de ces combustibles, il est devenu courant d'y brûler des combustibles disponibles sur place, car sous-produits de procédés mis en œuvre sur le site. Ces combustibles ont un moindre pouvoir calorifique et ils contiennent davantage d'impuretés, mais ils sont beaucoup moins coûteux. C'est le cas par exemple du COG (pour l'anglais *Coke Oven gas*) ou du BFG (pour l'anglais *Blast Furnace Gas*). Les fumées sont évacuées du four par un système d'aspiration, via un récupérateur de chaleur permettant de préchauffer l'air de combustion alimentant les brûleurs. Les fumées chaudes réagissent avec la surface du produit réchauffé dans le four, ce qui entraîne la formation de couches superficielles d'oxydes. Ces couches sont aussi appelées couches de calamine. On distingue la calamine primaire, comprenant la calamine détachée et tombée dans le four et celle retirée par la décalamineuse située en aval du four, avant le laminage, des calamines secondaire et tertiaire formées lors du laminage. La calamine primaire s'exprime également en calamine non adhérente et en calamine adhérente. La calamine non adhérente de la face inférieure des produits tombe en grande partie dans le four. La décalamineuse élimine la calamine non adhérente encore présente sur le produit, notamment sur sa face supérieure où l'essentiel de celle-ci est présente en entrée de décalamineuse, et la calamine adhérente. On désigne par calamine primaire collante celle qui ne peut pas être retirée par la décalamineuse et qui reste donc accrochée au produit en sortie de celle-ci. L'épaisseur de la calamine primaire collante est de quelques dixièmes de millimètres alors que celle de la calamine primaire adhérente et non adhérente s'exprime en millimètres.

La composition des fumées dépend du type du combustible et du réglage des brûleurs. Elle a un impact direct sur la proportion de la calamine formée ainsi que sur ses propriétés chimiques et mécaniques. Par exemple, selon l'article « Scaling of carbon steel in simulated reheat furnace atmospheres, V.H.J.Lee, B.Gleesin, D.J.Young in 2004 *»,* l'oxydation de l'acier au carbone dans des fumées chaudes conduit à une cinétique linéaire dans une certaine gamme de ratios air/gaz, et à une croissance à échelle parabolique pour des ratios air/gaz élevés. En outre, la perte de matière résultant de la formation de la calamine, appelée « perte au feu », a un impact économique considérable. Par exemple, pour un four de réchauffage avec une capacité de production annuelle de 2,5 millions de tonnes, un prix de l'acier au carbone de 400 US $/tonne, une perte au feu de 0,7 à 1 % équivaut à une perte de chiffre d'affaires de 7 à 10 millions de US $. Par ailleurs, un impact énergétique et environnemental non négligeable est également présent si l'on tient compte de la quantité d'énergie consommée, et de la pollution engendrée, pour fabriquer la quantité d'acier perdue en calamine et pour recycler la calamine récupérée à la décalamineuse. Pour cette raison, il est important de limiter la formation de calamine lors du chauffage avant laminage.

Dans le monde industriel, des modèles numériques sont capables de prédire la perte au feu pour certaines nuances d'acier avec des conditions définies et stables. La thèse de M. Husein Abuluwefa « Scale formation in a walking-beam Steel Reheat Furnace », McGill University-1992, en est un exemple. Par contre, le fonctionnement réel d'un four n'est jamais parfaitement stable, la courbe de chauffe du produit change en fonction de la production réelle du four. De même, la composition des fumées évolue selon la qualité du combustible, la précision des organes de régulation et des instruments et la fréquence de leur étalonnage. De plus, chaque aciérie possède sa propre recette d'acier pour répondre à une demande spécifique du marché mondial. Ainsi, un modèle validé sous des conditions spécifiques aura des limites pour la prédiction sous d'autres conditions.

Malgré tous les efforts mis en œuvre au sein de diverses équipes dans le monde, il n'y a pas encore de système de contrôle ayant la capacité de bien :
- mesurer et contrôler en temps réel la formation de la calamine primaire,
- réduire la perte au feu.

### Arrière-plan technique

La formation de la calamine, lors du passage de l'acier dans un four industriel de réchauffage avant laminage, résulte de l'oxydation du fer (contenu dans l'acier) au contact de l'oxygène et des autres gaz oxydants des produits de combustions présents dans le four.

De nombreuses causes contribuent à rendre ce phénomène complexe :
- Le fer présente essentiellement trois degrés d'oxydation qui vont se retrouver dans la calamine sous la forme de FeO, Fe3O4 et Fe2O3. Plusieurs chemins réactionnels inter croisés peuvent conduire à la formation de ces oxydes. Les propriétés chimiques et mécaniques de chaque couche sont différentes. Par ailleurs, l'épaisseur de la calamine n'est pas homogène sur toute la surface d'un produit.
- Les cinétiques des différentes voies d'oxydation varient selon les conditions présentes dans le four, celles-ci n'étant pas homogènes en tous points du four.
- Les cinétiques d'oxydation peuvent également être affectées par la composition chimique de l'acier d'une part, et par celle des fumées générées par les brûleurs d'autre part. La composition des fumées dépend à la fois du type de combustible et des réglages des brûleurs.
- Le temps de séjour des produits dans le four et leur courbe de température, et donc d'exposition aux conditions oxydantes, peut également varier.

Des technologies existent sur le marché pour déterminer l'épaisseur de revêtement, telles que l'ultrason ou l'ellipsométrie. Toutefois, ce sont des solutions qui réalisent des mesures dans des environnements moins contraints, notamment :
- à température ambiante,
- sous atmosphère transparente,
- avec un état de surface du revêtement lisse,
- avec une épaisseur de revêtement de l'ordre du nanomètre.

Aucune d'entre elles ne répond à l'ensemble des problématiques du sujet :
- haute température : jusqu'à 1280 °C au défournement du four,
- surfaces avec une rugosité grossière présentant des irrégularités,
- des propriétés chimiques et mécaniques différentes pour chaque couche de calamine.

Une des méthodes classiques pour identifier la perte au feu est de placer des échantillons de petites dimensions au-dessus d'un produit instrumenté avec des thermocouples, et de les chauffer dans le four. Après le chauffage, les échantillons sont récupérés à l'aide d'outils particuliers afin de réaliser des mesures sur ceux-ci après leur retour à température ambiante. Cette solution est complexe de mise en œuvre et présente des risques pour les opérateurs qui doivent récupérer les échantillons à la sortie du four alors que le produit et les échantillons sont à haute température.

Une autre méthode classique est de peser le produit à froid avant et après le chauffage pour connaître la perte au feu. Ce type de mesure demande aussi un travail de préparation et des ressources non négligeables.

WO2016125096 de la demanderesse décrit une première solution au contrôle en continu de la production de calamine dans un four de réchauffage à partir de données mesurées à l'aide de capteurs optiques lasers placés en sortie de four.

Le dispositif comprend au moins un capteur optique placé en sortie du four balayant la face inférieure du produit, ce qui permet de réaliser une cartographie du relief de celle-ci lors du défilement du produit. L'analyse de la cartographie du relief de la surface inférieure du produit permet de déterminer la quantité de calamine tombée dans le four. Les points hauts à la surface du produit correspondent aux endroits où la calamine est toujours présente sur le produit. A l'inverse, les points bas correspondent aux endroits à la surface du produit où la calamine s'est décrochée et est tombée dans le four.

Le dispositif comprend également deux ensembles d'au moins deux capteurs optiques, l'un placé en amont de la décalamineuse et l'autre en aval de celle-ci, permettent de déterminer la hauteur du produit en amont et en aval de la décalamineuse, et par différence de ces hauteurs, la quantité de calamine tombée dans la décalamineuse.

En fonction de la quantité de calamine formée dans le four déterminée à l'aide de ces capteurs, une correction de paramètres de fonctionnement du four est réalisée afin de réduire la quantité de calamine formée lors du réchauffage.

Cette solution n'est pas pleinement satisfaisante, car, en pratique, plusieurs capteurs sont nécessaires en sortie du four pour couvrir la face inférieure des produits sur toute la largeur du four du fait des contraintes d'implantation des capteurs laser au niveau de la table à rouleaux et de leur faible largeur de faisceau. Un traitement d'images complexe est nécessaire pour reconstituer la cartographie des produits à partir des images saisies par les capteurs disposés en parallèle. Bien qu'un écran incliné soit disposé au-dessus des capteurs pour les protéger, cet écran s'use rapidement par l'abrasion provoquée par la chute de calamine. De plus, à la longue, de la calamine reste collée sur l'écran incliné ce qui masque partiellement la surface des produits. Il est ainsi nécessaire d'intervenir régulièrement pour assurer la maintenance du dispositif alors que l'endroit est difficile d'accès et présente des risques pour les opérateurs.

Un but de l'invention est de pallier tout ou partie des inconvénients de l'état de la technique, et/ou d'améliorer la souplesse et la simplicité de pilotage d'un four de réchauffage tout en conservant ou en améliorant la robustesse et le coût de ce pilotage, de la maintenance et/ou du fonctionnement des moyens par lesquels ce four de réchauffage est piloté.

### Résumé de l'invention

Selon un premier aspect de l'invention, il est proposé un procédé de pilotage d'un four de réchauffage de produits sidérurgiques présentant une entrée et une sortie selon une direction de défilement du selon la revendication 1.

Avec un procédé de pilotage selon l'invention, il devient possible de piloter le four en tenant compte des quantités respectives de calamine non adhérente et adhérente à la surface d'un produit, et donc d'adapter un ou plusieurs paramètres de pilotage en conséquence.

Bien qu'une seule face du produit est observée par la caméra, l'invention permet de corriger une détermination de la température de la face non observée obtenue par calcul, au moyen d'un facteur de correction déterminé à partir d'une différence entre d'une part la température effective de la face observée obtenue par la caméra et d'autre part d'une température de la face observée obtenue par calcul.

Le procédé comprend un traitement numérique pour déterminer une perte au feu du produit.

La détermination de la perte au feu et la connaissance des quantités respectives des deux types de calamines sur la surface supérieure permettent de déterminer une première approximation de la quantité de calamine non adhérente de la surface inférieure tombée dans le four, ce qui est une information importante pour la gestion de la production du four.

En première approximation, on peut par exemple supposer que le rapport r entre calamine non adhérente et adhérente est le même sur la face supérieure et la face inférieure, et connaissant la perte au feu pF, on peut en déduire la masse mCPNS de calamine non adhérente tombée dans le four, ce qui peut s'écrire mCPNS = r*pf/2, si l'on considère en outre que la masse inférieure est égale à la masse supérieure et que la perte au feu est homogène sur les deux faces.

Le procédé comporte une mesure de la hauteur du produit par deux capteurs disposés, respectivement, en amont et en aval d'une décalamineuse située en aval du four, et un traitement numérique pour déterminer la perte au feu du produit par détermination de la différence de hauteur du produit entre l'amont et l'aval de ladite décalamineuse.

Il est ainsi possible d'affiner la détermination de la perte au feu.

Les capteurs sont des capteurs optiques, qui sont bien adaptés aux besoins et aux conditions d'exploitation d'une installation de réchauffage de produits sidérurgiques.

Le procédé comprend lorsque la face supérieure est imagée par la caméra infrarouge, une détermination de la quantité de calamine de la face inférieure du produit tombée dans le four par simulations numériques à partir des quantités de calamine non adhérente et de calamine adhérente sur la surface supérieure du produit obtenues à partir de l'image binarisée, à partir de la perte au feu déterminée, et d'une corrélation de ces résultats avec des relevés de fonctionnement du four et une loi de prédiction de la formation de calamine.

La corrélation des résultats mesurés avec les relevés de fonctionnement du four permet d'affiner la stratégie de pilotage du four.

Selon une possibilité, le procédé comprend une étape de réduction de la perte au feu et de la quantité de calamine tombée dans le four pour un deuxième produit dont le réchauffage est réalisé après celui d'un premier produit par modification de paramètres de fonctionnement du four en fonction de la perte au feu du premier produit lors de son passage dans le four et de la quantité de calamine déterminés

Avantageusement, la loi de prédiction de la formation de calamine peut être modifiée par autopprentissage.

Le procédé peut comporter une étape de réduction de la perte au feu et de la quantité de calamine tombée dans le four pour un deuxième produit dont le réchauffage est réalisé après celui d'un premier produit par modification de paramètres de fonctionnement du four en fonction de la perte au feu du premier produit lors de son passage dans le four et de la quantité de calamine déterminés.

Selon un deuxième aspect de l'invention, il est proposé un dispositif de pilotage d'un four de réchauffage de produits sidérurgiques présentant une entrée et une sortie selon une direction de défilement du produit, selon la revendication 2.

Selon un mode de réalisation, le four peut faire partie d'une installation sidérurgique comportant une table de défournement (aussi, appelée table d'évacuation, de préférence à rouleau) formant la surface de défournement prédéterminée)

Le produit défile sous la caméra et il est ainsi possible de reconstituer l'image complète du produit.

Le dispositif de pilotage du four comporte deux capteurs disposés, respectivement, en amont et en aval d'une décalamineuse située en aval du four, et un module de traitement numérique configuré pour déterminer la perte au feu du produit par détermination de la différence de hauteur du produit entre l'amont et l'aval de ladite décalamineuse. Comme dit précédemment, les capteurs peuvent être des capteurs optiques.

Selon un troisième aspect de l'invention, il est proposé une installation comportant :
- un four de réchauffage de produit sidérurgique,
- un dispositif de pilotage du four conforme au deuxième aspect de l'invention, ou à l'un ou plusieurs de ses perfectionnements.

Lorsque l'installation comporte une table de défournement, la table de défournement peut former la surface de défournement prédéterminée.

Lorsque l'installation comporte une décalamineuse, le dispositif de pilotage peut comporter les deux capteurs précités disposés, respectivement, en amont et en aval d'une décalamineuse située en aval du four, et le dispositif de pilotage peut comporter un module de traitement numérique pour déterminer la perte au feu du produit par détermination de la différence de hauteur du produit entre l'amont et l'aval de ladite décalamineuse.

Selon un quatrième aspect de l'invention, il est proposé un produit programme d'ordinateur comportant des instructions qui conduisent une installation selon le troisième aspect de l'invention, ou l'un ou plusieurs de ses perfectionnements à exécuter les étapes du procédé selon le premier aspect de l'invention, ou l'un ou plusieurs de ses perfectionnements.

Selon encore un autre aspect non revendiqué de l'invention, il est proposé un support lisible par ordinateur, sur lequel est enregistré le produit programme d'ordinateur selon le quatrième aspect de l'invention.

L'invention comprend à la fois des fonctions de mesure de la calamine primaire et des fonctions de prédiction et de contrôle de la formation de calamine, le tout en temps réel. Elle combine ainsi des mesures physiques réalisées en temps réel par des capteurs et des modélisations numériques de traitement des données collectées et de prédiction. Elle permet d'optimiser le process de chauffage des produits en réduisant la formation de calamine primaire.

Le procédé et le dispositif comprennent:
- Un dispositif d'acquisition d'images d'une partie de la face supérieure d'un produit à la sortie d'un four dans le spectre de l'infrarouge au moyen d'une caméra infrarouge.
- Optionnellement, un système de traitement d'une pluralité d'images de parties de la face supérieure d'un produit à la sortie d'un four dans le spectre de l'infrarouge permettant de reconstituer une image de la totalité de la surface dudit produit.
- Un système de détermination de la surface couverte par de la calamine non adhérente sur la face supérieure d'un produit à la sortie d'un four à partir d'une image dans le spectre de l'infrarouge de la surface dudit produit.
- Un système de détermination de la surface couverte par de la calamine non adhérente sur la face inférieure d'un produit à la sortie d'un four obtenue par simulation numérique à partir d'une image dans le spectre de l'infrarouge de la surface de la face supérieure du produit corrélée à des relevés de fonctionnement du four.
- Un dispositif de mesure de la hauteur de calamine détachée d'un produit dans une décalamineuse placée en aval d'un four au moyen de capteurs optiques placés en amont et en aval de la décalamineuse.
- Un système de détermination de la perte au feu d'un produit à partir de la hauteur de calamine détachée d'un produit dans une décalamineuse placée en aval d'un four.
- Une application logicielle pour traiter en temps réel les données issues d'une caméra infrarouge et de capteurs optiques pour optimiser la fiabilité et la précision de la quantité de calamine primaire déterminée.
- Un module d'acquisition et de traitement de caractéristiques de chaque produit (matière, dimensions, etc.) ainsi que de son chemin thermique dans le four.
- Optionnellement, un module d'acquisition et de traitement des caractéristiques de l'atmosphère au voisinage de chaque produit lors du chauffage dans le four.
- Un modèle de prédiction de la perte au feu construit à partir de mesures du process du four et de mesures de la perte au feu.
- Un module fournissant des indications de guidage au système de pilotage du four pour chauffer de façon intelligente les produits dans le four afin de minimiser la croissance de la calamine lors du chauffage.
- Optionnellement, un module permettant d'extraire de l'information concernant la croissance de la calamine et sa morphologie en provenance de données massives et variées du four, sans nécessiter l'intervention d'un opérateur.
- Optionnellement, un thr module cumulant en temps réel à la fois des données de fonctionnement du four et des mesures de perte au feu pour renforcer la fiabilité d'un modèle de prédiction et de contrôle de la perte au feu.

### Brève description des figures

D'autres caractéristiques et avantages de l'invention apparaîtront au cours de la lecture de la description détaillée qui va suivre pour la compréhension de laquelle on se reportera aux dessins annexés dans lesquels :
[Fig.1] est une vue schématique latérale d'une installation classique de réchauffage d'un produit sidérurgique montrant l'implantation d'une caméra infrarouge selon un exemple de réalisation de l'invention ;
[Fig.2] est une vue de droite de la figure 1 montrant également l'implantation d'une caméra infrarouge et de capteurs optiques selon un exemple de réalisation de l'invention ;
[Fig.3] est une vue schématique d'une coupe d'un produit illustrant la calamine présente à la surface du produit à 4 étapes successives ;
[Fig.4] est une vue schématique latérale illustrant le positionnement d'une caméra infrarouge selon un exemple de réalisation de l'invention ;
[Fig.5] est une vue schématique illustrant la cartographie de la calamine primaire en sortie de four de la face supérieure d'un produit obtenue par une caméra infrarouge selon l'invention ;
[Fig.6] est une vue schématique illustrant un traitement numérique de la cartographie de la calamine primaire en sortie de four pour déterminer le ratio entre la calamine adhérente et la calamine non adhérente selon l'invention ;
[Fig.7] est une vue schématique illustrant un logigramme des étapes du procédé selon l'invention ;
[Fig.8] est une vue schématique latérale illustrant le positionnement d'un capteur optique selon un exemple de réalisation l'invention ;
[Fig.9A] est une vue schématique du positionnement d'un capteur optique selon la figure 8 mais en vue de dessus ;
[Fig.9B] est une vue schématique du positionnement d'un capteur optique selon une variante de réalisation, mais en vue latérale ;
[Fig.10] est une vue schématique du dispositif de détermination de la perte au feu selon un exemple de réalisation de l'invention ;
[Fig.11] est un diagramme illustrant la précision de la loi optimisée de détermination de la perte au feu selon l'invention ;

### Description détaillée de l'invention

Les modes de réalisation décrits ci-après n'étant nullement limitatifs, on pourra notamment considérer des variantes de l'invention ne comprenant qu'une sélection de caractéristiques décrites, par la suite isolées des autres caractéristiques décrites, si cette sélection de caractéristiques est suffisante pour conférer un avantage technique ou pour différencier l'invention par rapport à l'état de la technique antérieure. Cette sélection comprend au moins une caractéristique, de préférence fonctionnelle sans détails structurels, ou avec seulement une partie des détails structurels si cette partie uniquement est suffisante pour conférer un avantage technique ou pour différencier l'invention par rapport à l'état de la technique antérieure.

Dans la suite de la description, des éléments présentant une structure identique ou des fonctions analogues seront désignés par des mêmes références.

Les figures 1 et 2 présentent le principe d'une installation de laminage de produit sidérurgique. Sur la figure 1, une table 3 à rouleaux amène un produit 2 face à un four 4 de réchauffage de produits sidérurgiques. En amont de la table à rouleau 3 selon le sens de déplacement du produit 2, une machine d'enfournement 1, par exemple à doigts, saisit le produit 2 et le place dans le four 4 sur des longerons de transfert (non représentés).

Lors de sa traversée du four, le produit 2 se réchauffe progressivement selon une courbe de chauffage prédéterminée, définissant un chemin thermique, par exemple pour être porté de la température ambiante jusqu'à une température de défournement à la sortie du four comprise typiquement entre 1050 °C et 1300 °C.

Un produit réchauffé 5 est sorti du four 4 par une machine de défournement 7, par exemple à doigts, et est placé sur une autre table 6 à rouleaux qui l'évacue vers un laminoir (non représenté).

La figure 2 montre la table 6 à rouleaux d'évacuation du produit réchauffé 5 après sa sortie du four 4. Ce produit est déplacé par la table 6 à rouleaux vers une décalamineuse 8. Sur la figure 2, le produit au sein de la décalamineuse 8 est numéroté 5'. Le produit 5' est exposé dans la décalamineuse 8 à des jets d'eau 9, 10 à haute pression. Les jets d'eau à haute pression sont respectivement orientés sur une partie supérieure et une partie inférieure du produit 5'. Ces jets d'eau sont agencés pour décoller la calamine primaire présente à la surface du produit 5' et évacuer celle-ci selon un circuit 11 vers des bacs de décantation (non représentés) pour sa récupération.

Après décalaminage par la décalamineuse 8, le produit est amené en entrée d'une lamineuse 12. Dans la lamineuse, le produit est référencé 5". Le produit 5'' passe dans deux sections de laminage 12a, 12b. Les sections de laminage 12a, 12b sont agencées pour obtenir une tôle à l'épaisseur souhaitée à partir du produit 5''.

Selon le mode de réalisation représenté, le dispositif de détermination de la perte au feu de la calamine produite par le réchauffage comprend des capteurs disposés à la sortie du four 4 et au niveau de la décalamineuse 8. Ce dispositif combine des mesures physiques et le résultat de modélisations numériques réalisées par des programmes d'ordinateurs.

Il est agencé pour comparer la quantité de calamine produite à des limites fixées selon le mode de chauffage et la nature de l'acier réchauffé dans le four. Cette comparaison permet de développer une stratégie corrective du chauffage apte à maintenir, ou à ramener, la calamine produite dans les limites de quantité et de qualité souhaitées.

La figure 3 représente une vue en coupe d'un produit montrant schématiquement la calamine présente sur le produit à différentes étapes du processus :
- sous-figure A : Produit 2 en amont du four de réchauffage. Nous considérons que la surface n'est pas couverte de calamine (en pratique, elle peut comprendre de la calamine adhérente formée lors d'étapes antérieures).
- sous-figure B : Produit 5 en sortie de four de réchauffage dans le cas théorique où aucune calamine n'est tombée de la face inférieure du produit (en pratique, ce cas B ne se produit pas pour un four à longerons tubulaires). En partant du centre du produit, celui-ci est recouvert sur ces deux faces inférieure et supérieure d'une couche de calamine primaire collante (CPCS en face supérieure et CPCI en face inférieure), suivie d'une couche de calamine primaire adhérente (CPAS en face supérieure et CPAI en face inférieure) puis d'une couche de calamine primaire non adhérente (CPNS en face supérieure et CPNI en face inférieure). En théorie, après la couche de calamine primaire collante, il est possible de n'avoir que de la calamine primaire adhérente ou que de la calamine primaire non adhérente. En pratique, cela n'arrive pas.
- sous-figure C : Produit 5 en sortie de four de réchauffage dans le cas où toute la calamine non adhérente de la face inférieure du produit CPNI est tombée dans le four. La chute de la calamine non adhérente dans le four est facilitée par les contacts entre le produit et la mécanique de transport du produit et le mouvement de translation entre l'entrée et la sortie du four. En pratique, de la calamine non adhérente peut encore être présente sur la face inférieure du produit à la sortie du four et tomber du produit entre le four et la décalamineuse. Cependant, comme celle-ci est en petite quantité, elle n'est pas prise en compte.
- sous-figure D : Produit 5" en sortie de décalamineuse. Toute la calamine primaire non adhérente et adhérente encore présente sur le produit en entrée de décalamineuse a été retirée. Il ne reste que la calamine primaire collante CPCS CPCI sur le produit.

Selon le mode de réalisation représenté en figures 1, 2 et 4, une caméra infrarouge 20 est située au voisinage du four, côté défournement des produits.

La caméra infrarouge 20 est positionnée au-dessus du produit réchauffé 5 lorsque ce dernier est disposé sur une surface de défournement prédéterminée.

Dans l'exemple représenté, la surface de défournement prédéterminée est formée par la table à rouleau 6. Aussi, la caméra infrarouge est positionnée au voisinage de la table 6 à rouleaux d'évacuation des produits vers la décalamineuse 8.

Selon une variante du mode de réalisation représenté, la caméra infrarouge pourrait être disposée au-dessous du produit réchauffé 5.

Le capteur photosensible de la caméra infrarouge utilise des propriétés de l'optoélectronique, c'est-à-dire la capacité à réagir à une variation d'intensité lumineuse. Avantageusement, la caméra est choisie, et elle est positionnée à une distance de la table à rouleaux, de sorte que son champ de vision P20 couvre toute la largeur du produit le plus large réchauffé dans le four.

Ce type d'installation de laminage étant généralement utilisée pour des produits longs, tels que des brames, le champ de vision de la caméra infrarouge ne permet généralement pas de couvrir toute la longueur des produits avec une bonne précision de mesure.

Comme représenté en figure 5, des images successives sont prises lors du déplacement du produit sur la table à rouleau à une fréquence suffisante pour obtenir un recouvrement partiel du produit entre deux images successives d'une portion 5.1, 5.2, 5.n du produit. Un traitement numérique des images successives réalisé par un programme d'ordinateur, appelé « *Image processing* », permet de constituer une image de l'ensemble du produit. Ce type de traitement peut s'assimiler à celui de la construction d'un panorama à partir de plusieurs photographies présentant des zones de recouvrement.

En variante de réalisation, au moins deux caméras infrarouges sont utilisées pour couvrir toute la largeur du produit le plus large réchauffé dans le four.

La discrimination entre la calamine primaire adhérente CPAS et la calamine primaire non adhérente CPNS peut être réalisée à partir d'un traitement de l'image de l'ensemble du produit. L'émissivité de la calamine adhérente et non adhérente étant sensiblement la même, l'intensité lumineuse émise par une surface du produit est directement représentative de sa température. L'intensité lumineuse émise par de la calamine non adhérente est sensiblement plus faible que celle de calamine adhérente en raison d'une moindre température. Ainsi, l'image formée par une caméra infrarouge de la surface du produit recouverte de calamine non adhérente apparait sombre et l'image formée par une caméra infrarouge de la surface du produit recouverte de calamine adhérente apparait claire. En effet, la calamine non adhérente se refroidit plus rapidement que la calamine adhérente lorsque le produit quitte le four, ne bénéficiant pas, ou dans une moindre mesure, d'un apport calorifique par le cœur du produit. L'image formée par une caméra infrarouge de la surface du produit apparaît ainsi tachetée, avec une proportion de zones sombres plus ou moins importante selon la quantité de calamine non adhérente. Le réglage de la caméra infrarouge est ajusté de sorte que la distinction entre les zones sombres et claires soit marquée.

Un traitement numérique est réalisé sur cette image par un programme d'ordinateur, par exemple implémenté au sein d'un module (S2) de traitement numérique, pour cartographier la distribution de la calamine non adhérente sur la face supérieure du produit et pour déterminer un ratio global entre la calamine adhérente et non adhérente sur celle-ci.

Le traitement numérique réalise ainsi une binarisation de l'image infrarouge en deux classes de pixels, une classe de pixels qui correspond aux pixels associés à une présence de calamine adhérente sur la face du produit et l'autre classe de pixels qui correspond aux pixels associés à une présence de calamine non-adhérente sur la face du produit.

A cet effet, la binarisation de l'image infrarouge peut être réalisée par seuillage ou par une ou plusieurs opérations de segmentation d'image, par exemple au moyen d'une segmentation fondée sur les régions, d'une segmentation fondée sur les contours, d'une segmentation fondée sur une classification ou un seuillage des pixels en fonction de leur intensité, éventuellement adaptative, ou sur une fusion ou coopération des trois premières.

Le module S2 peut en outre être configuré pour déterminer les quantités de calamine non adhérente et de calamine adhérente sur la face du produit à partir de l'image binarisée.

**Il** est ainsi possible de modifier, au moyen d'un module particulier (non représenté) un ou plusieurs paramètres de pilotage du four à partir des quantités de calamine non adhérente et de calamine adhérente déterminées.

La figure 6 illustre le résultat du traitement numérique pour déterminer le ratio précité pour trois exemples de produits ayant des proportions différentes de calamine non adhérente. La proportion de calamine non adhérente est la plus forte sur l'exemple de la figure 6.1 et est la plus faible pour l'exemple de la figure 6.3. La partie droite de chacune des sous-figures de la figure 6 illustre ces proportions avec des vues partielles de la face supérieure de ces produits, la calamine non adhérente étant représentée en noir. Le résultat du traitement numérique réalisé par le module (S2) de traitement numérique prend la forme d'un histogramme illustré en partie gauche de la figure, avec en abscisse la température du produit (selon l'intensité lumineuse reçue par les pixels de la caméra) et en ordonnée le nombre de pixels ayant cette température.

Dit autrement, pour chaque abscisse de l'histogramme, nous avons en ordonnée la quantité d'unités de surface du produit ayant cette température. Sur ce diagramme, un seuil de température prédéterminé TL délimite la calamine selon sa nature. La somme des pixels dont la température est inférieure à TL, sur la partie gauche de l'histogramme, correspond à la surface de la face supérieure du produit couverte par de la calamine non adhérente. La somme des pixels dont la température est supérieure à TL, sur la partie droite de l'histogramme, correspond à la surface de la face supérieure du produit couverte par de la calamine adhérente. La température TL peut être déterminée à partir d'essais sur des échantillons. Elle est par exemple de 950 °C. Ce traitement de l'image de la face supérieure du produit obtenu par la caméra infrarouge permet ainsi de quantifier le ratio de proportions de calamine non adhérente et adhérente sur l'ensemble de la face supérieure du produit.

Dit encore autrement, le ratio précité peut être déterminé comme le rapport de la surface entre 0 °C et la température prédéterminée TL sur la surface entre la température prédéterminée TL et une température prédéterminée de défournement, de la courbe représentant la quantité de pixels en fonction d'une intensité de pixel.

Dit encore autrement, le ratio précité peut être déterminé comme le rapport de l'intégrale entre 0 °C et la température prédéterminée TL sur l'intégrale entre la température prédéterminée TL et une température prédéterminée de défournement, de la courbe représentant la quantité de pixels en fonction d'une intensité de pixel.

Les images obtenues par la caméra infrarouge renseignent également sur la température effective du produit à la sortie du four. Il est ainsi possible de déterminer les profils de température sur la largeur et la longueur du produit ainsi que la stabilité de température de défournement des produits qui défournent successivement. Ces informations peuvent être utilisées pour ajuster le fonctionnement du four afin d'obtenir une température stable et le profil de température du produit souhaités, par exemple en ajustant la puissance des brûleurs et/ou leur fonctionnement en mode flamme longue ou flamme courte.

En référence à la figure 7, le système 60 de contrôle et de commande du four dispose en temps réel d'informations sur le fonctionnement du four, notamment une ou plusieurs mesures de la température ambiante à l'intérieur du four, de la température des fumées, de la teneur en oxygène des fumées, des régimes de fonctionnement des brûleurs, du mode de fonctionnement des brûleurs lorsque celui-ci peut changer, par exemple entre un mode flamme courte et un mode flamme longue pour une même puissance délivrée, les dimensions du produit et sa composition. Ces informations sont utilisées pour des simulations numériques afin d'estimer l'évolution de l'environnement au voisinage de chaque point de la surface du produit pendant le séjour du produit dans le four et simuler la formation de la calamine au moyen de modèles physicochimiques.

Les données enregistrées par le système 60 de contrôle et de commande du four, combinées aux températures du produit mesurées en sortie de four au moyen de la caméra infrarouge, permettent d'estimer l'évolution de la cartographie de la température du produit depuis son entrée dans le four jusqu'à son défournement au moyen de modèles mathématiques. Il est ainsi possible de calculer une courbe illustrant le chemin thermique suivi en chaque point de la surface du produit.

Outre la caméra infrarouge, l'invention repose également sur l'utilisation de capteurs optiques pour des mesures d'épaisseurs. Ils sont utilisés pour quantifier la quantité de calamine primaire qui est éliminée par la décalamineuse. Ainsi, l'invention comprend au moins deux capteurs optiques, l'un placé en amont de la décalamineuse et l'autre en aval de celle-ci. Ils permettent de déterminer la hauteur du produit en amont et en aval de la décalamineuse, et par différence de ces hauteurs, connaissant les dimensions du produit, de calculer la quantité de calamine retirée dans la décalamineuse.

Comme représenté en figure 2, selon un premier exemple de l'implantation des capteurs optiques selon l'invention, un premier capteur 30 est placé du côté de la face supérieure du produit en amont de la décalamineuse et un second capteur 40 est placé du côté de cette même face supérieure du produit en aval de la décalamineuse. Pour chaque point de la zone scrutée par un capteur, une mesure de distance est réalisée avec une précision de l'ordre du micromètre. Nous ne décrirons par la suite que le premier capteur 30 sachant que la disposition de ce capteur est identique à celle du second capteur 40. De même, nous décrirons par la suite des capteurs optiques placés au droit d'un produit reposant sur une table à rouleaux, sachant que le produit peut reposer sur toute autre surface de référence.

Comme représenté sur la figure 8, selon le premier exemple d'implantation des capteurs optiques, le capteur 30 placé au-dessus du produit est disposé à la verticale d'un rouleau 14 de la table à rouleaux de la décalamineuse sur laquelle circulent les produits. Le capteur est placé d'un côté du produit de sorte que son champ de mesure couvre au moins en partie la face supérieure du produit, lorsqu'un produit est présent sous le capteur, et au moins une partie de la génératrice supérieure dudit rouleau (ou d'une surface de référence). Il est disposé à une distance prédéterminée du rouleau, par exemple comprise entre 250 et 1000 mm. Le capteur 30 permet de déterminer la distance entre la face supérieure du produit 5 et la génératrice supérieure du rouleau 14, cette distance correspondant à la hauteur du produit.

Comme représenté sur la figure 9A, le capteur est avantageusement incliné d'un angle alpha, dans le plan horizontal, par rapport à l'axe longitudinal dudit rouleau, par exemple d'un angle de 5° à 85°. Cette inclinaison permet de garantir que le faisceau du capteur couvre en au moins un point 18 la génératrice supérieure du rouleau. En effet, si le capteur était disposé avec son champ de mesure parallèle à l'axe du rouleau, il serait nécessaire d'avoir un alignement vertical parfait du capteur par rapport au rouleau de sorte que le capteur 30 voit la génératrice supérieure du rouleau et non une génératrice placée sur un plan inférieur.

Les mesures réalisées à partir des capteurs 30, 40 se séparent en deux phases. La première phase, dite « Baseline measurement », est réalisée lors de l'absence de produit. Le système scanne en continu la surface du rouleau de la table à rouleau pour détecter à la fois la vibration du rouleau, et la distance entre le capteur et le sommet du rouleau. Les mesurées sont enregistrées et traitées par un programme d'ordinateur pour définir la distance réelle entre le capteur et le sommet du rouleau. Cette étape peut être assimilée à une étape de calibrage sans produit. La deuxième phase, dite « Product measurement », est réalisée lors du passage d'un produit sur la table à rouleaux. La prise en compte des mesures réalisées lors de la première phase, aussi appelée étape de calibrage, permet de corriger les mesures de la seconde de sorte d'obtenir une mesure précise de la hauteur du produit.

Selon un autre exemple de réalisation de l'invention illustré en figure 9B, les capteurs optiques 30, 40 sont placés sensiblement sur l'un des côtés du produit. Les capteurs sont disposés de sorte que leurs champs de mesure couvrent le flanc du produit. La mesure d'épaisseur du produit est ainsi réalisée directement.

En variante, des capteurs optiques sont placés des deux côtés du produit.

Le dispositif définit une hauteur moyenne sur la largeur du produit couverte par le champ de mesure du capteur et sur la longueur du produit. Comme représenté schématiquement en figure 5, la calamine non adhérente ne couvre généralement qu'une partie de la largeur du produit, sous la forme d'îlots. Celle de la face inférieure du produit étant tombée dans le four, la face inférieure du produit prend la forme d'une surface vallonnée, avec des creux là où se trouvaient la calamine non adhérente. Il en résulte que, au niveau du point de mesure d'épaisseur en entrée de décalamineuse, le produit repose sur la génératrice des rouleaux uniquement au niveau de la calamine toujours présente sur le produit, c'est-à-dire la calamine adhérente. La hauteur mesurée par le capteur 30 prend ainsi bien en compte la hauteur totale de la calamine primaire formée dans le four, adhérente et non adhérente, malgré l'absence de la calamine non adhérente tombée en amont de la décalamineuse, principalement dans le four.

A partir de ces mesures d'épaisseurs du produit en entrée et en sortie de décalamineuse, connaissant la largeur et la longueur du produit, il est aisé de calculer la quantité de calamine primaire adhérente et non adhérente formée sur le produit, et donc la perte au feu.

Les capteurs infrarouge et optiques utilisés selon l'invention sont bien adaptés aux besoins et aux conditions d'exploitation d'une installation de réchauffage de produits sidérurgiques puisqu'ils permettent :
- de scanner des produits à très haute température, c'est-à-dire au-delà de 1000-1300 °C, en étant équipés d'un système de protection contre la chaleur ;
- de scanner une surface de calamine non lisse et ayant une épaisseur non homogène ;
- de ne pas être gênés par l'importante différence de poids et d'épaisseur entre le produit et la calamine : 25 000 kg et 250 mm d'épaisseur pour une brame comparés à 200 kg et 2 mm d'épaisseur, environ, pour la calamine.

La figure 7 représente sous forme graphique une partie des étapes du procédé selon l'invention. Sur cette figure, un repère dans une forme carrée représente un équipement physique (hardware), un repère dans une forme en losange représente une étape de traitement numérique par un programme d'ordinateur (software), et un repère dans un cercle représente un résultat. Les flèches indiquent le sens dans lequel se déroulent les étapes et/ou celui dans lequel circule un flux d'information.

| | |
|---|---|
| Etape 1 : | Une caméra infrarouge 20 prend des images successives de portions de la face supérieure d'un produit en défilement et les envoie à un serveur informatique 50. |
| Etape 2 : | Un programme d'ordinateur implémenté dans un module de traitement numérique S1 traite ces images et délivre en résultat R1, une image reconstituée de l'ensemble de la face supérieure du produit montrant la distribution de la calamine adhérente et de la calamine non adhérente sur la face supérieure du produit (mesure), et il délivre également en résultat R2, la température moyenne de la face supérieure du produit (mesure). |
| Etape 3 : | Un programme d'ordinateur implémenté dans un module de traitement numérique S2 traite l'image obtenue en R1 et délivre en résultat R3, le ratio de proportions globales de calamine adhérente et non adhérente sur la face supérieure du produit. |
| Etape 4 : | Le serveur 50 reçoit du système 60 de contrôle et de commande du four des informations relatives au produit (dimensions, matière, etc.), des données relatives au fonctionnement du four à partir de mesures réalisées par des capteurs (températures, pressions, teneur en oxygène dans les fumées, etc.), ces mesures pouvant être réalisées en plusieurs points par zones de régulation du four. |
| Etape 5 : | A partir des données disponibles dans le serveur 50, et au moyen de modèles mathématiques, un programme d'ordinateur implémenté dans un module de traitement numérique S3 calcule les températures moyennes de défournement du produit sur ces deux faces, ainsi que les chemins thermiques suivis par chacune de ces faces. La |
| | température moyenne calculée sur la face supérieure constitue le résultat R4. |
| Etape 6 : | Un programme d'ordinateur implémenté dans un module de traitement numérique S4 compare la température moyenne de la face supérieure du produit au défournement obtenue par simulation (résultat R4) et celle obtenue par mesure avec la caméra infrarouge 20 (résultat R2), puis délivre au serveur 50, en résultat R5, un facteur d'écart entre les résultats R2 et R4. |
| Etape 7 : | A partir des données disponibles dans le serveur 50, et au moyen de modèles mathématiques, un programme d'ordinateur implémenté dans un module de traitement numérique S5 calcule la différence de chemins thermiques des deux faces du produit, et de teneur en oxygène au voisinage de celles-ci, lors du parcourt du produit dans le four, et, au moyen de lois de formation de calamine, détermine en résultat R6 un ratio de proportions globales de calamine adhérente et non adhérente sur la face supérieure du produit et en résultat R7, un ratio de proportions globales de calamine adhérente et non adhérente sur la face inférieure. |
| Etape 8 : | Un programme d'ordinateur implémenté dans un module de traitement numérique S6 détermine un écart entre le ratio de proportions globales de calamine adhérente et non adhérente sur la face supérieure du produit obtenu par simulation (résultat R6) et celui obtenu par mesure à partir de la caméra infrarouge (résultat R3) et, en fonction de celui-ci et de la valeur initiale du ratio de proportions de calamine adhérente et non adhérente sur la face inférieure (résultat R7), délivre en résultat R8, un ratio corrigé de proportions globales de calamine adhérente et non adhérente sur la face inférieure. |
| Etape 9 : | Au moins un capteur optique 30 mesure l'épaisseur du produit en entrée de décalamineuse et au moins un capteur optique 40 mesure l'épaisseur du produit en sortie de décalamineuse. Ces données sont traitées par un programme d'ordinateur implémenté dans un module de traitement numérique S7 qui délivre en résultat R9, l'épaisseur moyenne totale de la calamine primaire sur les deux faces du produit. |
| Etape 10 : | A partir des données disponibles dans le serveur 50 sur les dimensions du produit et de l'épaisseur moyenne totale de la calamine primaire sur les deux faces du produit obtenue par les capteurs optiques (résultat R9), un programme d'ordinateur implémenté dans un module de traitement numérique S8 délivre en résultat R10, la perte au feu mesurée. |
| Etape 11 : | Un programme d'ordinateur implémenté dans un module de traitement numérique S9 compare la perte au feu déterminée au moyen des capteurs optiques (résultat R10) avec le ratio de calamine non adhérente de la face supérieure déterminé à partir de la caméra infrarouge (résultat R3) et celui de la face inférieure après correction (résultat R8) et délivre en résultat R11 la quantité de calamine non adhérente tombée dans le four. |
| Etape 12 : | Un programme d'ordinateur implémenté dans un module de traitement numérique S10 récupère et traite les données de process disponibles dans le serveur 50, la perte au feu (résultat R10) et le volume de calamine tombée dans le four pendant le chauffage (résultat R11), et délivre en résultat R12, un bilan de process qui alimente une base de données 51. |
| Etape 13 : | A partir de données de la base de données 51, un programme d'ordinateur implémenté dans un module de traitement numérique S11 délivre régulièrement par |
| | autoapprentissage en résultat R13, une loi optimisée de prédiction de la perte au feu. |
| Etape 14 : | Un programme d'ordinateur implémenté dans un module de traitement numérique S12 utilise la loi optimisée de prédiction de la perte au feu (résultat R13) et délivre en résultat R14 une stratégie optimale de chauffe (chemin thermique du produit, teneur en oxygène dans le four, etc.) permettant de minimiser la quantité de calamine formée lors du chauffage du produit qu'il envoie au système 60 de contrôle et de commande du four. |

### Légende de la Figure 7

- 20 :: Caméra infrarouge
- 30 :: Capteur optique en entrée de décalamineuse
- 40 :: Capteur optique en sortie de décalamineuse

- 50 :: Serveur informatique de calamine
- 51 :: Base de données process
- 60 :: Système de contrôle et de commande du four
- S1 à S12 :: modules de traitement numérique comportant des programmes d'ordinateur
- R1 :: Une image reconstituée de l'ensemble de la face supérieure du produit montrant la distribution de la calamine adhérente et la calamine non adhérente sur la face supérieure du produit (mesure).
- R2 :: Température moyenne de la face supérieure du produit (mesure).
- R3 :: Ratio de proportion de la calamine adhérente et de la calamine non adhérente sur la face supérieure du produit (mesure).
- R4 :: Température moyenne de la face supérieure du produit (simulation).
- R5 :: Facteur d'écart entre la température moyenne de la face supérieure déterminée à partir de la caméra infrarouge (résultat R2) et celle obtenue par simulation (résultat R4).
- R6 :: Ratio de proportion de la calamine adhérente et de la calamine non adhérente sur la face supérieure du produit (simulation).
- R7 :: Ratio de proportion de la calamine adhérente et de la calamine non adhérente sur la face inférieure du produit (simulation).
- R8 :: Ratio corrigé de proportion de la calamine adhérente et de la calamine non adhérente sur la face inférieure du produit.
- R9 :: Epaisseur moyenne totale de la calamine primaire en entrée de décalamineuse.
- R9 :: Surface de calamine non adhérente de la face inférieure du produit.
- R10 :: Perte au feu.
- R11 :: Quantité de calamine non adhérente de la face inférieure du produit qui est tombé dans le four.
- R12 :: Données de process du four
- R13 :: Loi de prédiction de la perte au feu.
- R14 :: Stratégie optimale de chauffe pour limiter la perte au feu.

Comme représenté en figure 10, le contrôle et le pilotage du four selon l'invention est réalisé à partir :
- d'un système L3 d'optimisation de l'exploitation du four de niveau 3 à partir de données d'entrée sur les produits à réchauffer (dimensions, poids, composition de l'acier, conditions de laminage...) et de données process, notamment les températures cibles de défournement.
- d'un système L2 d'optimisation de la régulation du four de niveau 2 à partir des instructions fournis par le système L3 d'optimisation de l'exploitation du four, de données process (courbes de chauffage des produits et de données L0 fournis par l'instrumentation du four),
- d'un programme d'ordinateur L2' de « Machine learning » améliorant le système L2 d'optimisation de niveau 2 de la régulation du four par autoapprentissage à partir de résultats R1 de simulations numériques de la quantité de calamine et de la température du produit et de résultats R2 de quantité de calamine déterminée par traitements numériques D à partir des données M fournies par la caméra infrarouge 20 et les capteurs optiques 30, 40 de mesure d'épaisseur au niveau de la décalamineuse,
- d'un système L1 de pilotage des équipements du four par des boucles de régulation locales de niveau 1 à partir des instructions fournies par le système L2 d'optimisation de la régulation du four et de données L0 fournis par l'instrumentation du four.

Le système de contrôle et de pilotage du four selon l'invention prend en compte un très grand nombre de données du process du four et des mesures de la calamine (Big data). Les données brutes issues des instruments sont d'environ 120 méga-octets par produit. Pour une production normale d'un four de réchauffage à brames de 360 produits par jour, cela représente environ 43 giga-octets de données par jour. Afin d'obtenir des informations utiles au pilotage du four à partir de ce très grand nombre de données, des algorithmes (appelé également Data Science) sont appliqués. Ils permettent d'extraire les informations essentielles des mesures réalisées, en assurant la fiabilité de celles-ci malgré l'environnement difficile d'un four de réchauffage avant laminage. Le système de contrôle et de pilotage du four exploite ainsi de l'information clé pour chauffer de façon intelligente les produits dans le four en maitrisant la formation de calamine lors du chauffage, notamment à partir des variables clés du process, telles que :
- le chemin thermique et le temps de séjour du produit dans les zones critiques du four,
- l'atmosphère du four,
- la composition de l'acier.

La figure 11 est un diagramme montrant les essais réalisés pour différentes conditions opératoires afin de vérifier la performance de la loi optimisée de prédiction de la perte au feu (résultat R13) selon l'invention. Nous avons en abscisse le numéro du produit et en ordonnées la quantité de perte au feu. Sur ce diagramme, les losanges correspondent aux pertes au feu obtenues par mesures sur des échantillons et les carrés représentent les pertes au feu déterminées avec la loi optimisée de prédiction. On constate que loi optimisée de prédiction donne des résultats très proches (à moins de 10 % en variation en moyenne), de ceux constatés sur les échantillons.

Bien sûr, l'invention n'est pas limitée aux exemples qui viennent d'être décrits et de nombreux aménagements peuvent être apportés à ces exemples sans sortir du cadre de l'invention. De plus, les différentes caractéristiques, formes, variantes et modes de réalisation de l'invention peuvent être associés les uns avec les autres selon diverses combinaisons dans la mesure où ils ne sont pas incompatibles ou exclusifs les uns des autres.

## Revendications

1. Procédé de pilotage d'un four (4) de réchauffage de produits sidérurgiques (5) présentant une entrée et une sortie selon une direction de défilement du produit, comportant les étapes suivantes :
∘ prendre, par une caméra infrarouge (20), des images successives de portions de la face supérieure d'un produit en défilement et les envoyer à un serveur informatique (50),
∘ traiter ces images, par un programme d'ordinateur implémenté dans un module de traitement numérique S1, et délivrer en résultat R1, une image reconstituée de l'ensemble de la face supérieure du produit montrant la distribution de la calamine adhérente et de la calamine non adhérente sur la face supérieure du produit, et délivrer également en résultat R2, la température moyenne de la face supérieure du produit,
∘ traiter l'image obtenue en R1, par un programme d'ordinateur implémenté dans un module de traitement numérique S2, et délivrer en résultat R3, le ratio de proportions globales de calamine adhérente et non adhérente sur la face supérieure du produit,
∘ recevoir, par le serveur (50), du système (60) de contrôle et de commande du four des informations relatives au produit, des données relatives au fonctionnement du four à partir de mesures réalisées par des capteurs, ces mesures pouvant être réalisées en plusieurs points par zones de régulation du four,
∘ calculer, par un programme d'ordinateur implémenté dans un module de traitement numérique S3, à partir des données disponibles dans le serveur (50), et au moyen de modèles mathématiques, les températures moyennes de défournement du produit sur ces deux faces, ainsi que les chemins thermiques suivis par chacune de ces faces, la température moyenne calculée sur la face supérieure constituant le résultat R4,
∘ comparer, par un programme d'ordinateur implémenté dans un module de traitement numérique S4, la température moyenne R4 de la face supérieure du produit au défournement obtenue par simulation et celle R2 obtenue par mesure avec la caméra infrarouge (20), puis délivrer au serveur (50), en résultat R5, un facteur d'écart entre les résultats R2 et R4,
∘ , calculer, par un programme d'ordinateur implémenté dans un module de traitement numérique S5, à partir des données disponibles dans le serveur (50), et au moyen de modèles mathématiques, la différence de chemins thermiques des deux faces du produit, et de teneur en oxygène au voisinage de celles-ci, lors du parcourt du produit dans le four, et, au moyen de lois de formation de calamine, déterminer en résultat R6 un ratio de proportions globales de calamine adhérente et non adhérente sur la face supérieure du produit et en résultat R7, un ratio de proportions globales de calamine adhérente et non adhérente sur la face inférieure,
∘ déterminer, par un programme d'ordinateur implémenté dans un module de traitement numérique S6, un écart entre le ratio R6 de proportions globales de calamine adhérente et non adhérente sur la face supérieure du produit obtenu par simulation et celui R3 obtenu par mesure à partir de la caméra infrarouge et, en fonction de celui-ci et de la valeur initiale R7 du ratio de proportions de calamine adhérente et non adhérente sur la face inférieure, délivrer en résultat R8, un ratio corrigé de proportions globales de calamine adhérente et non adhérente sur la face inférieure,
∘ mesurer, par au moins un capteur optique (30), l'épaisseur du produit en entrée de décalamineuse et mesurer, par au moins un capteur optique (40), l'épaisseur du produit en sortie de décalamineuse, traiter ces données par un programme d'ordinateur implémenté dans un module de traitement numérique S7 qui délivre en résultat R9, l'épaisseur moyenne totale de la calamine primaire sur les deux faces du produit,
∘ délivrer, par un programme d'ordinateur implémenté dans un module de traitement numérique S8, à partir des données disponibles dans le serveur (50) sur les dimensions du produit et de l'épaisseur moyenne totale R9 de la calamine primaire sur les deux faces du produit obtenue par les capteurs optiques, en résultat R10, la perte au feu mesurée,
∘ comparer, par un programme d'ordinateur implémenté dans un module de traitement numérique S9, la perte au feu R10 déterminée au moyen des capteurs optiques avec le ratio R3 de calamine non adhérente de la face supérieure déterminé à partir de la caméra infrarouge et celui R8 de la face inférieure après correction et délivrer en résultat R11 la quantité de calamine non adhérente tombée dans le four,
∘ récupèrer et traiter, par un programme d'ordinateur implémenté dans un module de traitement numérique S10, les données de process disponibles dans le serveur (50), la perte au feu R10 et le volume de calamine R11 tombée dans le four pendant le chauffage, et délivrer en résultat R12, un bilan de process qui alimente une base de données (51),
∘ délivrer, par un programme d'ordinateur implémenté dans un module de traitement numérique S11, à partir de données de la base de données (51), régulièrement par autoapprentissage en résultat R13, une loi optimisée de prédiction de la perte au feu, et
∘ utiliser, par un programme d'ordinateur implémenté dans un module de traitement numérique S12, la loi optimisée R13 de prédiction de la perte au feu et délivrer en résultat R14 une stratégie optimale de chauffe permettant de minimiser la quantité de calamine formée lors du chauffage du produit, et envoiyer ladite stratégie optimale au système (60) de contrôle et de commande du four.

2. Dispositif (60) de pilotage d'un four (4) de réchauffage de produits sidérurgiques (5) présentant une entrée et une sortie selon une direction de défilement du produit, comportant :
∘ une caméra infrarouge (20) configurée pour prendre des images successives de portions de la face supérieure d'un produit en défilement et les envoiyer à un serveur informatique (50) ;
∘ un programme d'ordinateur implémenté dans un module de traitement numérique S1 configuré pour traiter ces images et délivrer en résultat R1, une image reconstituée de l'ensemble de la face supérieure du produit montrant la distribution de la calamine adhérente et de la calamine non adhérente sur la face supérieure du produit, et pour délivrer également en résultat R2, la température moyenne de la face supérieure du produit ;
∘ un programme d'ordinateur implémenté dans un module de traitement numérique S2 configuré pour traiter l'image obtenue en R1 et délivrer en résultat R3, le ratio de proportions globales de calamine adhérente et non adhérente sur la face supérieure du produit ;
∘ le serveur 50 étant configuré pour recevoir du système 60 de contrôle et de commande du four des informations relatives au produit des données relatives au fonctionnement du four à partir de mesures réalisées par des capteurs ;
∘ un programme d'ordinateur implémenté dans un module de traitement numérique S3 configuré pour calculer, à partir des données disponibles dans le serveur (50), et au moyen de modèles mathématiques, les températures moyennes de défournement du produit sur ces deux faces, ainsi que les chemins thermiques suivis par chacune de ces faces, la température moyenne calculée sur la face supérieure constituant le résultat R4 ;
∘ un programme d'ordinateur implémenté dans un module de traitement numérique S4 configuré pour comparer la température moyenne R4 de la face supérieure du produit au défournement obtenue par simulation et celle R2 obtenue par mesure avec la caméra infrarouge (20), puis délivrer au serveur (50), en résultat R5, un facteur d'écart entre les résultats R2 et R4 ;
∘ un programme d'ordinateur implémenté dans un module de traitement numérique S5, configuré pour calculer, à partir des données disponibles dans le serveur (50), et au moyen de modèles mathématiques, la différence de chemins thermiques des deux faces du produit, et de teneur en oxygène au voisinage de celles-ci, lors du parcourt du produit dans le four, et, au moyen de lois de formation de calamine, et déterminer en résultat R6 un ratio de proportions globales de calamine adhérente et non adhérente sur la face supérieure du produit et en résultat R7, un ratio de proportions globales de calamine adhérente et non adhérente sur la face inférieure ;
∘ un programme d'ordinateur implémenté dans un module de traitement numérique S6, configuré pour déterminer un écart entre le ratio R6 de proportions globales de calamine adhérente et non adhérente sur la face supérieure du produit obtenu par simulation et celui R3 obtenu par mesure à partir de la caméra infrarouge et, en fonction de celui-ci et de la valeur initiale R7 du ratio de proportions de calamine adhérente et non adhérente sur la face inférieure, délivrer en résultat R8, un ratio corrigé de proportions globales de calamine adhérente et non adhérente sur la face inférieure ;
∘ uu moins un capteur optique (30) configuré pour mesurer l'épaisseur du produit en entrée de décalamineuse et au moins un capteur optique (40) configuré pour mesurer l'épaisseur du produit en sortie de décalamineuse, et un programme d'ordinateur implémenté dans un module de traitement numérique S7 configuré pour traiter ces données et délivrer en résultat R9, l'épaisseur moyenne totale de la calamine primaire sur les deux faces du produit ;
∘ un programme d'ordinateur implémenté dans un module de traitement numérique S8 configuré pour délivrer, à partir des données disponibles dans le serveur (50) sur les dimensions du produit et de l'épaisseur moyenne totale R9 de la calamine primaire sur les deux faces du produit obtenue par les capteurs optiques, en résultat R10, la perte au feu mesurée ;
∘ un programme d'ordinateur implémenté dans un module de traitement numérique S9 configuré pour comparer la perte au feu R10 déterminée au moyen des capteurs optiques avec le ratio R3 de calamine non adhérente de la face supérieure déterminé à partir de la caméra infrarouge et celui R8 de la face inférieure après correction et délivrer en résultat R11 la quantité de calamine non adhérente tombée dans le four ;
∘ un programme d'ordinateur implémenté dans un module de traitement numérique S10 configuré pour récupèrer et traiter les données de process disponibles dans le serveur (50), la perte au feu R10 et le volume R11 de calamine tombée dans le four pendant le chauffage, et délivrer en résultat R12, un bilan de process qui alimente une base de données (51) ;
∘ un programme d'ordinateur implémenté dans un module de traitement numérique S11 configuré pour délivrer régulièrement, à partir de données de la base de données (51), par autoapprentissage en résultat R13, une loi optimisée de prédiction de la perte au feu ;
∘ un programme d'ordinateur implémenté dans un module de traitement numérique S12 configuré pour utiliser la loi optimisée R13 de prédiction de la perte au feu et délivrer en résultat R14 une stratégie optimale de chauffe permettant de minimiser la quantité de calamine formée lors du chauffage du produit et envoyer ladite stratégie optimale au système de contrôle et de commande du four la statégie optimale.

3. Installation comportant :
∘ un four (4) de réchauffage de produit sidérurgique,
∘ un dispositif de pilotage du four selon la revendication précédente de dispositif.

4. Produit programme d'ordinateur comprenant des instructions qui conduisent une installation selon la revendication précédente à exécuter les étapes du procédé selon la revendication 1.

## Patentansprüche

1. Verfahren zum Steuern eines Ofens (4) zum Wiedererwärmen von Hüttenerzeugnissen (5), der in der Erzeugnislaufrichtung einen Einlass und einen Auslass aufweist, umfassend die folgenden Schritte:
o Aufnehmen, mit einer Infrarotkamera (20), aufeinanderfolgender Bilder von Teilen der Oberseite eines Erzeugnisses im Durchlauf und Senden derselben an einen Datenverarbeitungsserver (50),
o Verarbeiten dieser Bilder mittels eines in einem digital verarbeitenden Modul S1 implementierten Computerprogramms und Liefern eines rekonstruierten Bildes der gesamten Oberseite des Erzeugnisses, das die Verteilung anhaftenden Zunders und nicht anhaftenden Zunders auf der Oberseite des Erzeugnisses zeigt, als Ergebnis R1 und außerdem Liefern der Durchschnittstemperatur der Oberseite des Erzeugnisses als Ergebnis R2,
o Verarbeiten des als R1 erhaltenen Bildes mittels eines in einem digital verarbeitenden Modul S2 implementierten Computerprogramms und Liefern des Verhältnisses der Gesamtanteile anhaftenden und nicht anhaftenden Zunders auf der Oberseite des Erzeugnisses als Ergebnis R3,
o Empfangen, durch den Server (50), von Informationen über das Erzeugnis vom Steuerungs- und -Regelungssystem (60) des Ofens, von Daten, die den Betrieb des Ofens betreffen, aus von Sensoren durchgeführten Messungen, wobei diese Messungen an mehreren Punkten je Regelzone des Ofens durchgeführt werden können,
o Berechnen, mittels eines in einem digital verarbeitenden Modul S3 implementierten Computerprogramms, der durchschnittlichen Ofenausfuhrtemperaturen des Erzeugnisses auf diesen beiden Seiten sowie der von jeder dieser Seiten zurückgelegten thermischen Wege anhand der im Server (50) verfügbaren Daten und mithilfe mathematischer Modelle, wobei die für die Oberseite berechnete Durchschnittstemperatur das Ergebnis R4 darstellt,
∘ Vergleichen, mittels eines in einem digital verarbeitenden Modul S4 implementierten Computerprogramms, der durch Simulation ermittelten Durchschnittstemperatur R4 der Oberseite des Erzeugnisses bei Ofenausfuhr mit der durch Messung mit der Infrarotkamera (20) ermittelten Durchschnittstemperatur R2 und anschließend Übermitteln eines Abweichungsfaktors zwischen den Ergebnissen R2 und R4 als Ergebnis R5 an den Server (50),
∘ Berechnen, mittels eines in einem digital verarbeitenden Modul S5 implementierten Computerprogramms, des Unterschieds der thermischen Wege zweier Seiten des Erzeugnisses und des Sauerstoffgehalts in deren Nähe während des Durchgangs des Erzeugnisses durch den Ofen, anhand der im Server (50) verfügbaren Daten und mithilfe mathematischer Modelle, und Bestimmen eines Verhältnisses der Gesamtanteile anhaftenden und nicht anhaftenden Zunders auf der Oberseite des Erzeugnisses mithilfe von Zunderbildungsgesetzen als Ergebnis R6 und eines Verhältnisses der Gesamtanteile anhaftenden und nicht anhaftenden Zunders auf der Unterseite als Ergebnis R7,
∘ Bestimmen, mittels eines in einem digital verarbeitenden Modul S6 implementierten Computerprogramms, der Abweichung zwischen dem durch Simulation ermittelten Verhältnis R6 der Gesamtanteile anhaftenden und nicht anhaftenden Zunders auf der Oberseite des Erzeugnisses und dem durch Messung mit der Infrarotkamera ermittelten Verhältnis R3 und Liefern, in Abhängigkeit davon und vom Anfangswert R7 des Verhältnisses der Anteile anhaftenden und nicht anhaftenden Zunders auf der Unterseite, eines korrigierten Verhältnisses der Gesamtanteile anhaftenden und nicht anhaftenden Zunders auf der Unterseite als Ergebnis R8,
∘ Messen, mittels mindestens eines optischen Sensors (30), der Dicke des in die Entzunderungsanlage eintretenden Erzeugnisses und Messen, mittels mindestens eines optischen Sensors (40), der Dicke des die Entzunderungsanlage verlassenden Erzeugnisses, Verarbeiten dieser Daten mittels eines in einem digital verarbeitenden Modul S7 implementierten Computerprogramms, das die durchschnittliche Gesamtdicke des Primärzunders auf beiden Seiten des Erzeugnisses als Ergebnis R9 liefert,
∘ Liefern, mittels eines in einem digital verarbeitenden Modul S8 implementierten Computerprogramms, anhand der im Server (50) verfügbaren Daten zu den Abmessungen des Erzeugnisses und der von den optischen Sensoren ermittelten durchschnittlichen Gesamtdicke R9 des Primärzunders auf beiden Seiten des Erzeugnisses, des gemessenen Abbrandes als Ergebnis R10,
∘ Vergleichen, mittels eines in einem digital verarbeitenden Modul S9 implementierten Computerprogramms, des mittels der optischen Sensoren bestimmten Abbrandes R10 mit dem von der Infrarotkamera ermittelten Verhältnis R3 des nicht anhaftenden Zunders der Oberseite und dem korrigierten Verhältnis R8 der Unterseite und Liefern der Menge des nicht anhaftenden Zunders, die in den Ofen gefallen ist, als Ergebnis R11,
∘ Abrufen und Verarbeiten, mittels eines in einem digital verarbeitenden Modul S10 implementierten Computerprogramms, der im Server (50) verfügbaren Prozessdaten, des Abbrandes R10 und des Volumens R11 des während der Erwärmung in den Ofen gefallenen Zunders und Liefern einer Prozessbilanz, die in eine Datenbank (51) eingespeist wird, als Ergebnis R12,
∘ regelmäßiges Liefern, mittels eines in einem digital verarbeitenden Modul S11 implementierten Computerprogramms, eines durch maschinelles Lernen optimierten Gesetzes zur Vorhersage des Abbrandes anhand von Daten der Datenbank (51) als Ergebnis R13 und
∘ Verwenden, durch ein in einem digital verarbeitenden Modul S12 implementiertes Computerprogramm, des optimierten Gesetzes R13 zur Vorhersage des Abbrandes und Liefern einer optimalen Heizstrategie, die es ermöglicht, die Menge des während der Erwärmung des Erzeugnisses gebildeten Zunders zu minimieren, als Ergebnis R14 und Senden der optimalen Strategie an das Steuerungs- und Regelungssystem (60) des Ofens.

2. Vorrichtung (60) zum Steuern eines Ofens (4) zum Wiedererwärmen von Hüttenerzeugnissen (5), der in der Erzeugnislaufrichtung einen Einlass und einen Auslass aufweist, umfassend:
∘ eine Infrarotkamera (20), die konfiguriert ist, um aufeinanderfolgende Bilder von Teilen der Oberseite eines Erzeugnisses im Durchlauf aufzunehmen und diese an einen Datenverarbeitungsserver (50) zu senden;
∘ ein in einem digital verarbeitenden Modul S1 implementiertes Computerprogramm, das konfiguriert ist, um diese Bilder zu verarbeiten und ein rekonstruiertes Bild der gesamten Oberseite des Erzeugnisses, das die Verteilung anhaftenden Zunders und nicht anhaftenden Zunders auf der Oberseite des Erzeugnisses zeigt, als Ergebnis R1 zu liefern und um außerdem die Durchschnittstemperatur der Oberseite des Erzeugnisses als Ergebnis R2 zu liefern;
∘ ein in einem digital verarbeitenden Modul S2 implementiertes Computerprogramm, das konfiguriert ist, um das als R1 erhaltene Bild zu verarbeiten und das Verhältnis der Gesamtanteile anhaftenden und nicht anhaftenden Zunders auf der Oberseite des Erzeugnisses als Ergebnis R3 zu liefern;
∘ wobei der Server 50 konfiguriert ist, um vom Steuerungs- und Regelungssystem 60 des Ofens Informationen über das Erzeugnis und Daten, die den Betrieb des Ofens betreffen, aus von Sensoren durchgeführten Messungen, zu empfangen;
∘ ein in einem digital verarbeitenden Modul S3 implementiertes Computerprogramm, das konfiguriert ist, um die durchschnittlichen Ofenausfuhrtemperaturen des Erzeugnisses auf diesen beiden Seiten sowie der von jeder dieser Seiten zurückgelegten thermischen Wege anhand der im Server (50) verfügbaren Daten und mithilfe mathematischer Modelle zu berechnen, wobei die für die Oberseite berechnete Durchschnittstemperatur das Ergebnis R4 darstellt;
∘ ein in einem digital verarbeitenden Modul S4 implementiertes Computerprogramm, das konfiguriert ist, um die durch Simulation ermittelte Durchschnittstemperatur R4 der Oberseite des Erzeugnisses bei Ofenausfuhr mit der durch Messung mit der Infrarotkamera (20) ermittelten Durchschnittstemperatur R2 zu vergleichen und anschließend einen Abweichungsfaktor zwischen den Ergebnissen R2 und R4 als Ergebnis R5 an den Server (50) zu übermitteln;
∘ ein in einem digital verarbeitenden Modul S5 implementiertes Computerprogramm, das konfiguriert ist, um den Unterschied der thermischen Wege zweier Seiten des Erzeugnisses und den Sauerstoffgehalt in deren Nähe während des Durchgangs des Erzeugnisses durch den Ofen zu berechnen, anhand der im Server (50) verfügbaren Daten und mithilfe mathematischer Modelle, und um ein Verhältnis der Gesamtanteile anhaftenden und nicht anhaftenden Zunders auf der Oberseite des Erzeugnisses mithilfe von Zunderbildungsgesetzen als Ergebnis R6 und ein Verhältnis der Gesamtanteile anhaftenden und nicht anhaftenden Zunders auf der Unterseite als Ergebnis R7 zu bestimmen;
∘ ein in einem digital verarbeitenden Modul S6 implementiertes Computerprogramm, das konfiguriert ist, um die Abweichung zwischen dem durch Simulation ermittelten Verhältnis R6 der Gesamtanteile anhaftenden und nicht anhaftenden Zunders auf der Oberseite des Erzeugnisses und dem durch Messung mit der Infrarotkamera ermittelten Verhältnis R3 zu bestimmen und in Abhängigkeit davon und vom Anfangswert R7 des Verhältnisses der Anteile anhaftenden und nicht anhaftenden Zunders auf der Unterseite ein korrigiertes Verhältnis der Gesamtanteile anhaftenden und nicht anhaftenden Zunders auf der Unterseite als Ergebnis R8 zu liefern;
∘ mindestens einen optischen Sensor (30), der zum Messen der Dicke des in die Entzunderungsanlage eintretenden Erzeugnisses konfiguriert ist, und mindestens einen optischen Sensor (40), der zum Messen der Dicke des die Entzunderungsanlage verlassenden Erzeugnisses konfiguriert ist, und ein Computerprogramm, das in einem digital verarbeitenden Modul S7 implementiert ist, das konfiguriert ist, um diese Daten zu verarbeiten und die durchschnittliche Gesamtdicke des Primärzunders auf beiden Seiten des Erzeugnisses als Ergebnis R9 zu liefern;
∘ ein in einem digital verarbeitenden Modul S8 implementiertes Computerprogramm, das konfiguriert ist, um anhand der im Server (50) verfügbaren Daten zu den Abmessungen des Erzeugnisses und der von den optischen Sensoren ermittelten durchschnittlichen Gesamtdicke R9 des Primärzunders auf beiden Seiten des Erzeugnisses den gemessenen Abbrand als Ergebnis R10 zu liefern;
∘ ein in einem digital verarbeitenden Modul S9 implementiertes Computerprogramm, das konfiguriert ist, um den mittels der optischen Sensoren bestimmten Abbrand R10 mit dem von der Infrarotkamera ermittelten Verhältnis R3 des nicht anhaftenden Zunders der Oberseite und dem korrigierten Verhältnis R8 der Unterseite zu vergleichen und die Menge des nicht anhaftenden Zunders, die in den Ofen gefallen ist, als Ergebnis R11 zu liefern;
∘ ein in einem digital verarbeitenden Modul S10 implementiertes Computerprogramm, das konfiguriert ist, um die im Server (50) verfügbaren Prozessdaten, den Abbrand R10 und das Volumen R11 des während der Erwärmung in den Ofen gefallenen Zunders abzurufen und zu verarbeiten und als Ergebnis R12 eine Prozessbilanz zu liefern, die in eine Datenbank (51) eingespeist wird;
∘ ein in einem digitalen Verarbeitungsmodul S11 implementiertes Computerprogramm, das konfiguriert ist, um durch maschinelles Lernen aus Daten der Datenbank (51) regelmäßig ein optimiertes Gesetz zur Vorhersage des Abbrandes als Ergebnis R13 zu liefern;
∘ ein in einem digital verarbeitenden Modul S12 implementiertes Computerprogramm, das konfiguriert ist, um das optimierte Gesetz R13 zur Vorhersage des Abbrandes zu verwenden und als Ergebnis R14 eine optimale Heizstrategie zu liefern, die es ermöglicht, die Menge des während der Erwärmung des Erzeugnisses gebildeten Zunders zu minimieren, und um die optimale Strategie an das Steuerungs- und Regelungssystem des Ofens zu senden.

3. Anlage, umfassend:
∘ einen Ofen (4) zum Wiedererwärmen von Hüttenerzeugnissen,
∘ eine Ofensteuerungsvorrichtung nach dem vorstehenden Vorrichtungsanspruch.

4. Computerprogrammprodukt mit Anweisungen, die eine Anlage nach dem vorstehenden Anspruch veranlassen, die Schritte des Verfahrens nach Anspruch 1 auszuführen.

## Claims

1. Method for controlling a furnace (4) for reheating steel products (5), which furnace has an inlet and an outlet in a direction in which the product is conveyed, comprising the following steps:
∘ using an infrared camera (20) to take successive images of portions of the upper face of a product being conveyed, and sending said images to a computer server (50),
∘ processing these images using a computer program implemented in a digital processing module S1 and outputting as result R1 a reconstructed image of the entire upper face of the product showing the distribution of adherent scale and non-adherent scale on the upper face of the product, and also outputting as result R2 the average temperature of the upper face of the product,
∘ processing the image obtained as R1 using a computer program implemented in a digital processing module S2, and outputting as result R3 the ratio of overall proportions of adherent and non-adherent scale on the upper face of the product,
∘ the server (50) receiving, from the furnace monitoring and control system (60), information relating to the product and data relating to the functioning of the furnace based on sensor measurements, which measurements may be taken at a plurality of points per control zones of the furnace,
∘ calculating, using a computer program implemented in a digital processing module S3, from the data available on the server (50), and by means of mathematical models, the average temperatures of the product on these two faces as said product leaves the furnace, as well as the thermal paths followed by each of these faces, the average temperature calculated on the upper face constituting the result R4,
∘ comparing, using a computer program implemented in a digital processing module S4, the average temperature R4 of the upper face of the product as it leaves the furnace, which average temperature is obtained by simulation, and the average temperature R2 obtained by measurement using the infrared camera (20), then outputting to the server (50), as result R5, a deviation factor between the results R2 and R4,
∘ calculating, using a computer program implemented in a digital processing module S5, from the data available on the server (50), and by means of mathematical models, the difference in thermal paths of the two faces of the product, and the oxygen content in the vicinity thereof, as the product passes through the furnace, and, by means of scale formation laws, determining as result R6 a ratio of overall proportions of adherent and non-adherent scale on the upper face of the product and as result R7 a ratio of overall proportions of adherent and non-adherent scale on the lower face,
∘ determining, using a computer program implemented in a digital processing module S6, a deviation between the ratio R6 of overall proportions of adherent and non-adherent scale on the upper face of the product, which ratio is obtained by simulation, and the ratio R3 obtained by measurement from the infrared camera and, depending thereon and on the initial value R7 of the ratio of proportions of adherent and non-adherent scale on the lower face, outputting as result R8 a corrected ratio of overall proportions of adherent and non-adherent scale on the lower face,
∘ measuring, using at least one optical sensor (30), the thickness of the product as it enters the descaler, and measuring, using at least one optical sensor (40), the thickness of the product as it exits the descaler, and processing these data using a computer program implemented in a digital processing module S7, which program outputs as result R9 the total average thickness of the primary scale on both faces of the product,
∘ outputting, using a computer program implemented in a digital processing module S8, based on the data available on the server (50) on the product dimensions and the total average thickness R9 of the primary scale on both faces of the product, which total average thickness is obtained by the optical sensors, the measured loss on ignition as result R10,
∘ comparing, using a computer program implemented in a digital processing module S9, the loss on ignition R10 determined by means of the optical sensors with the ratio R3 of non-adherent scale of the upper face determined from the infrared camera and the ratio R8 of the lower face after correction, and outputting as result R11 the quantity of non-adherent scale that has fallen into the furnace,
∘ retrieving and processing, using a computer program implemented in a digital processing module S10, the process data available on the server (50), the loss on ignition R10 and the volume of scale R11 that has fallen into the furnace during heating, and outputting as result R12 a process report which supplies a database (51),
∘ outputting regularly by self-learning, using a computer program implemented in a digital processing module S11, based on data in the database (51), an optimized loss on ignition prediction law as result R13, and
∘ using, using a computer program implemented in a digital processing module S12, the optimized law R13 for predicting the loss on ignition and outputting as result R14 an optimal heating strategy enabling the quantity of scale formed during heating of the product to be minimized, and sending said optimal strategy to the furnace monitoring and control system (60).

2. Device (60) for controlling a furnace (4) for reheating steel products (5), which furnace has an inlet and an outlet in a direction in which the product is conveyed, the device comprising:
∘ an infrared camera (20) configured to take successive images of portions of the upper face of a product being conveyed, and send said images to a computer server (50);
∘ a computer program implemented in a digital processing module S1 and configured to process these images and to output as result R1 a reconstructed image of the entire upper face of the product showing the distribution of adherent scale and non-adherent scale on the upper face of the product, and also to output as result R2 the average temperature of the upper face of the product;
∘ a computer program implemented in a digital processing module S2 and configured to process the image obtained as R1 and to output as result R3 the ratio of overall proportions of adherent and non-adherent scale on the upper face of the product;
∘ the server 50 being configured to receive, from the furnace monitoring and control system 60, information relating to the product and data relating to the functioning of the furnace based on sensor measurements;
∘ a computer program implemented in a digital processing module S3 and configured to calculate, from the data available on the server (50), and by means of mathematical models, the average temperatures of the product on these two faces as said product leaves the furnace, as well as the thermal paths followed by each of these faces, the average temperature calculated on the upper face constituting the result R4;
∘ a computer program implemented in a digital processing module S4 and configured to compare the average temperature R4 of the upper face of the product as it leaves the furnace, which average temperature is obtained by simulation, and the average temperature R2 obtained by measurement using the infrared camera (20), then output to the server (50), as result R5, a deviation factor between the results R2 and R4;
∘ a computer program implemented in a digital processing module S5 and configured to calculate, from the data available on the server (50), and by means of mathematical models, the difference in thermal paths of the two faces of the product, and the oxygen content in the vicinity thereof, as the product passes through the furnace, and, by means of scale formation laws, to determine as result R6 a ratio of overall proportions of adherent and non-adherent scale on the upper face of the product and as result R7 a ratio of overall proportions of adherent and non-adherent scale on the lower face;
∘ a computer program implemented in a digital processing module S6 and configured to determine a deviation between the ratio R6 of overall proportions of adherent and non-adherent scale on the upper face of the product, which ratio is obtained by simulation, and the ratio R3 obtained by measurement from the infrared camera and, depending thereon and on the initial value R7 of the ratio of proportions of adherent and non-adherent scale on the lower face, to output as result R8 a corrected ratio of overall proportions of adherent and non-adherent scale on the lower face;
∘ at least one optical sensor (30) configured to measure the thickness of the product as it enters the descaler, and at least one optical sensor (40) configured to measure the thickness of the product as it exits the descaler, and a computer program implemented in a digital processing module S7 and configured to process these data and to output as result R9 the total average thickness of the primary scale on both faces of the product;
∘ a computer program implemented in a digital processing module S8 and configured to output as result R10 the measured loss on ignition, based on the data available on the server (50) on the product dimensions and the total average thickness R9 of the primary scale on both faces of the product, which total average thickness is obtained by the optical sensors;
∘ a computer program implemented in a digital processing module S9 and configured to compare the loss on ignition R10 determined by means of the optical sensors with the ratio R3 of non-adherent scale of the upper face determined from the infrared camera and the ratio R8 of the lower face after correction, and to output as result R11 the quantity of non-adherent scale that has fallen into the furnace;
∘ a computer program implemented in a digital processing module S10 and configured to retrieve and process the process data available on the server (50), the loss on ignition R10 and the volume of scale R11 that has fallen into the furnace during heating, and to output as result R12 a process report which supplies a database (51);
∘ a computer program implemented in a digital processing module S11 and configured to regularly output by self-learning, based on data in the database (51) an optimized loss on ignition prediction law as result R13;
∘ **a computer** program implemented in a digital processing module S12 and configured to use the optimized law R13 for predicting the loss on ignition and to output as result R14 an optimal heating strategy enabling the quantity of scale formed during heating of the product to be minimized, and to send said optimal strategy to the furnace monitoring and control system.

3. Installation comprising:
∘ a furnace (4) for reheating steel products,
∘ a device for controlling the furnace according to the preceding device claim.

4. Computer program product comprising instructions which cause an installation according to the preceding claim to perform the steps of the method according to claim 1.
